# EUROPÄISCHE PATENTSCHRIFT

(11) **EP 0 128 549 B1**
(45) Veröffentlichungstag und Bekanntmachung des Hinweises auf die Patenterteilung: **14.10.1987**
(21) Anmeldenummer: 84106565.9
(22) Anmeldetag: 08.06.1984
(51) Int. Cl.: G08B 25/00, G08B 19/00

(54) **Alarmanlage**
Alarm installation
Installation d'alarme

(30) Priorität: 10.06.1983 DE 3321078
(43) Veröffentlichungstag der Anmeldung: 19.12.1984
(73) Patentinhaber: Alfasystem GmbH, Vertrieb von elektronischen Sicherheitssystemen, D-8034 Germering (DE)
(72) Erfinder: Steinbrucker, Harald, D-8034 Germering (DE)
(74) Vertreter: Kinne, Reinhard, Dipl.-Ing.

## Beschreibung

Die Erfindung bezieht sich auf eine Alarmanlage gemäß dem Oberbegriff des Patentanspruchs 1. Eine solche Alarmanlage ist in der DE-A1-2 622 142 beschrieben, bei der mehrere Meldestufen 9 jeweils über eine Sperrstufe 15 an eine gemeinsame Auswertestufe 4 angeschlossen sind, die auf ein Meldesignal einer Meldestufe hin über mindestens eine Alarmstufe 6 einen zeitlich begrenzten Alarm auslöst. Die Dauer des Alanns wird dabei mittels eines Zeitglieds 7 auf die vom Gesetzgeber vorgeschriebene maximale Zeitbegrenzt. Um zu verhindern, daß die den Alarm auslösende Meldestufe die Auswertestufe blockiert und daher das Eindringen eines Einbrechers nach einer erfolgten Alarmauslösung nicht mehr erkannt werden könnte, begrenzt die der jeweiligen Meldestufe zugeordnete Sperrstufe die zeitliche Dauer von deren Meldesignal. Mittels eines Flip-Flops wird darüber hinaus erreicht, daß nach Wegfall des betreffenden Meldesignals die Sperrwirkung aufgehoben ist, so daß ein erneutes Meldesignals dieser Meldestufe wieder erfaßt wird und zur Alarmauslösung führt.

Bei dieser bekannten Alarmanlage wird die Zeitdauer des Meldesignals für jede Sperrstufe von dem Zeitglied 7 der Auswertestufe abgeleitet. Dadurch sind diejenigen Meldestufen, die nicht ausgelöst haben, solange blockiert, wie die Auswertestufe Alarm gibt. Da die Alarmzeft- in der Praxis mehrere Minuten beträgt, besteht die nicht unerhebliche Gefahr, daß ein Einbrecher zunächst eine Meldestufe auslöst und die dadurch hervorgerufene Blockierung der anderen Meldestufen ausnützt, um sich an einem anderen Ort unbemerkt Zutritt zu verschaffen. Wenn sich nun eine Wachperson zu dem von der Alarmanlage angegeben Ort des ersten Einbruchversuchs begibt und aus den unbeschädigten Innenraumtüren schließt, daß der Einbrecher infolge des Alarms wieder nach aussen geflüchtet ist, kann der Einbrecher in aller Stille seiner unredlichen Beschäftigung weiter nachgehen.

Der Erfindung liegt die Aufgabe zugrunde, eine Alarmanlage gemäß dem Oberbegriff des Patentanspruchs 1 zu schaffen, bei der selbsttätig die Dauer von Betriebszuständen, bei denen eine Alarmsignal-Aufnahme unterbunden ist, aufein Mindestmaß herabgesetzt ist.

Diese Aufgabe wird mit den im kennzeichnenden Teil des Patentanspruchs 1 angegebenen Merkmalen gelöst.

Dadurch, daß jede Sperrstufe erfindungsgemäß ein eigenes, von dem der Auswertestufe unabhängiges Zeitglied aufweist, ist es möglich, die Zeit, während der die anderen Meldestufen blockiert sind, wesentlich kürzerzu halten, als die Zeitdauer der eigentlichen Alarmabgabe. Die Alarmanlage ist daher bereits nach sehr kurzer Zeit wieder voll aktiv und erfaßt daher auch weitere Eindringversuche und kann diese entsprechend anzeigen. Die Meldesicherheit der Anlage ist somit wesentlich erhöht.

Die Erfindung wird nachstehend anhand von Ausführungsbeispielen unter Bezugnahme auf die Zeichnung näher erläutert.
Figur 1 ist ein schematisches Blockschaltbild der Alarmanlage gemäß einem Ausführungsbeispiel.
Figur 2 ist ein Schaltbild eines Zeitschaltglieds der Alarmanlage gemäß einem Ausführungsbeispiel.
Figur 3 ist ein Schaltbild einer Meldestufe.

Die Figur 1 zeigt schematisch eine insgesamt mit 1 bezeichnete Alarmanlage. Die dargestellte Alarmanlage 1 hat eine Ruhestrom-Meldestufe 2 mit einer Öffnungsmelder-Schleife 3, eine Bewegungs-Meldestufe 4 mit einem Infrarot-Bewegungsmelder 5, eine Sabotagemeldestufe 6 mit siner Ruhestrom-Leiterschleife 7 und eine Notruf-Meldestufe 8 mit einem Notruf-Melder 9. Die Meldungen aus diesen Meldestufen werden in eine Auswertestufe 10 gemäß einem mittels einer Programm-Einstellstufe 11 gewählten Programm in dem Sinne ausgewertet, daß sie zu einer Alarmabgabe führen, in Verbindung mit einer Zeitangabe oder in ihrer zeitlichen aufeinanderfolge registriert werden, lediglich als "vorliegend" angezeigt werden oder dergleichen. Als Beispiele für derartige Auswertungs-Ausgabestufen zeigt die Figur 1 eine Intern-Alarmgeber-Stufe 12, an die beispielsweise ein Summer 13 und eine Leuchtanzeige 14 angeschlossen sind, eine Extern-Alarmgeber-Stufe 15, an die eine Hupe oder Sirene 16 und eine Außen- Blinkleuchte 17 angeschlossen sind, und eine Alarmspeicherstufe 18 mit Anzeigen 19, an denen aufgetretene Meldungen angezeigt werden, gegebenenfalls mittels digitaler Anzeigen unter gleichzeitnger Bezeichnung des Meldeorts, des Zeitpunkts, der Zeitfolge und/oder der Häufigkeit. An die Programm-Einstellstufe 11 ist ein mechanischer Scharfschaltungs-Schlüsselschalter 20 angeschlossen, mit dem die Anlage zur Abgabe bestimmter Alarmarten scharf geschaltet werden kann. Bei dem dargestellten Ausführungsbeispiel ist die Programm-Einstellstufe 11 ferner mit einer Infrarot-Empfangs/Sendeschaltung 21 verbunden, die zu einer Infrarot-Signalübertragung über eine Diodenkombination 22 aus einer Photodiode und einer Leuchtdiode ausgebildet ist. Die Einstellstufe 11 kann damit über die Empfangs/Sendeschaltung 21 mittels einer Fernbedienungseinheit 23 geschaltet oder abgerufen werden, welche über eine Diodenkombination 24 mit der Empfangs/Sendeschaltung in gegenseitiger Verbindung steht.

Bei der Alarmanlage 1 gemäß dem Ausführungsbeispiel sind zwischen die jeweiligen Stufen in den Signalweg für Alarmsignale bzw. zu Alarmen führende Signale jeweils Zeitschaltglieder 25-1 bis 25-8 geschaltet. Diese Zeitschaltglieder 25 haben die Funktion, ein ankommendes Alarmsignal für eine bestimmte einstellbare Zeit unter der Bedingung weiterzugeben, daß das Zeitschaltglied zuvor durch das Fehlen des Eingangs-Alarmsignals einen Bereitschaftszustand eingenommen hat. Im einzelnen erfolgt dies dadurch, daß das Zeitschaltglied 25 durch ein ankommendes Alarmsignal aus dem Bereitschaftszustand in einen Alarmzustand geschaltet wird, bei dem das Zeitschaltglied in Alarmsignal abgibt bzw. das-Alarmsignal weitergibt, und das Zeitschaltglied durch das weitergegebene bzw. abgegebene Alarmsignal aus dem Alarmzustand mit einer bestimmten einstellbaren Verzögerung in einen Ruhezustand geschaltet wird, wobei die Alarmsignal-Abgabe beendet wird. Aus dem Ruhezustand wird das Zeitschaltglied erst dann in den Bereitschaftszustand geschaltet, wenn das eingegebene Alarmsignel entfällt. Damit kann das Zeitschaltglied erst dann wieder ein Alarmsignal weitergeben, wenn es aus dem Ruhezustand durch das Fehlen des Alarmsignals in den Bereitschaftszustand geschaltet wird.

Bei der dargestellten Alarmanlage 1 gemäß dem Ausführungsbeispiel wird diese Funktion des jeweiligen Zeitschaltglieds 25 zusätzlich noch in dem Sinne genutzt, daß der Ruhezustand des Zeitschaltglieds mittels eines Anlagenschaltsignals zwangsweise herbeigeführt wird, welches erzeugt wird, wenn durch ein Einschalten oder Umschalten in der Anlage für -3ine bestimmte Zeitdauer an einer dem betreffenden Zeitschaltglied vorgeschalteten Stufe ein labiler Betriebszustand zu erwarten ist, bei dem das von der betreffenden Stufe abgegebene Signal zufällig ist und nicht den tatsächlichen Gegebenheiten entspricht. Als schematisches Beispiel ist als eine Quelle für ein solches Anlagenschaltsignal eine Spannungsüberwachungsschaltung 26 gezeigt, die an einen Netzteil 27 und eine Notstrombatterie 28 angeschlossen ist und die nach einem kurzzeitigen Ausfall oder Abfall der Speisespannung der Anlags an die jeweiligen Zeitschaltglieder Anlagenschaltsignale mit einer Dauer abgibt, die länger als die Dauer des labilen Zustands der dem betreffenden Zeitschaltglied vorangehenden Stufe ist. Damit wird erreicht, daß der Bereitschaftszustand des Zeitschaltglieds und damit dessen Alarmsignal-Weitergabe erst dann möglich ist, wenn an der schon im stabilen Betriebszustand arbeitenden Stufe kein durch eine Störung oder eine Dauer-Meldungsursache verursachtes Alarmsignal mehr auftritt. Ein derartiges Anlagenschaltsignal kann auch beispielsweise bei einem Scharfstellvorgang erzeugt werden, wodurch es möglich ist, trotz des Vorliegens eines fortgesetzten Alarmsignals aus einer gestörten Stufe den übrigen Teil der Anlage scharfzuschalten. Ein weiteres Beispiel besteht darin, über die Fernbedienungseinheit 23, die Empfangs/Sendeschaltung 21 und die Programm-Einstellstufe unter entsprechender Verschlüsselung einen Befehl zur Erzeugung eines Anlagenschaltsignals einzugeben, mit dem für eine bestimmte Zeit der Ruhezustand eines Zeitschaltglieds 25 hinter einer Meldestufe herbeigeführt wird, mit der ein Eingang oder Ausgang abgesichert wird.

Die Figur 2 zeigt eine Ausführungsform des Zeitschaltglieds 25 der Alarmanlage 1. Das Zeitschaltglied 25 gemäß dieser Ausführungsform ist mit einem RS-Flip-Flop aus NAND-Gliedern N1 und N2 aufgebaut, welches einen Setzeingang S, einen Rücksetzeingang R und einen Setzausgang Q hat. Der Setzeingang S ist mit dem Alarmsignal-Ausgang einer vorangehenden Stufe verbunden, während der Setzausgang Q über einen Transistor T1 das Ausgangs-Alarmsignal des Zeitschaltglieds bestimmt. An den Rücksetzeingang R ist ein Kondensator C1 angeschlossen, durch dessen Laden oder Entladen die Schaltfolge des Zeitschaltglieds bestimmt wird. Gemäß der Figur 2 ist das Zeitschaltglied einer schematisch mit einem Widerstand R4 und einem Transistor T5 angedeuteten Stufe nachgeschaltet, die normalerweise ein Signal hohen Pegels abgibt und als Alarmsignal ein Signal niedrigen Pegels erzeugt, was durch einen über die gestrichelt dargestellten Leitungen angeschlossenen Ruhekontakt veranschaulicht wird. Für die Beschreibung der Funktionsweise des Zeitschaltglieds sei zunächst angenommen, daß die vorangehende Stufe das Normalsignal mit dem hohen Pegel abgibt und sich das Zeitschaltglied in dem Bereitschaftszustand befindet. Bei diesem Bereitschaftszustand ist der Kondensator C1 auf den hohen Pegel aufgeladen, so daß der Rücksetzeingang R gleichermaßen wie der Setzeingang S und auch der Setzausgang Q jeweils hohen Pegel haben, während an dem zweiten Eingang des NAND-Glieds N2 niedriger Pegel anliegt. Wenn nun eine Alarmmeldung eintrifft und dadurch der Setzeingang S niedrigen Pegel erhält, nimmt sofort der Ausgang des NAND-Glieds N1 und damit der zweite Eingang des NAND-Glieds N2 den hohen Pegel an, so daß der Setzausgang Q auf den niedrigen Pegel umgeschaltet wird. Dieser niedrige Pegel stellt das Ausgangs-Alarmsignal des Zeitschaltglieds dar. Zu dem niedrigen Pegel hin wird über einen zwischen den Setzausgang Q und den Rücksetzeingang R geschalteten veränderbaren Widerstand P der Kondensator C1 entladen, so daß dessen Ladespannung von dem anfänglich hohen Pegel bis zu einem Schwellenwert abgesenkt wird, bei dem das NAND-Glied N2 wieder umschaltet, so daß der Setzausgang Q wieder den hohen Pegel annimmt. Der niedrige Pegel an dem Rücksetzeingang R wird im weiteren dadurch aufrechterhalten, daß durch den hohen Pegel am Setzausgang Q über einen Transistor T4 für den Kondensator C1 ein Entladestromkreis gebildet wird, bei dem eine Diode 2, ein Widerstand R2, ein Transistor T3 und der Transistor T4 in Reihe geschaltet sind. Der Transistor T3 ist dabei durch das Eingangs-Alarmsignal über einen Transistor T2 durchgeschaltet, dessen Basis über einen Widerstand R3 niedrigen Pegel erhält, während sie bei fehlendem Alarmsignal hohen Pegel erhält, durch den der Transistor T2 sowie auch der Transistor T3 gesperrt wird. Zwischen den Setzausgang Q und den Rücksetzeingang R ist außer dem veränderbaren Widerstand P auch noch eine zum Kondensator C1 führende Reihenschaltung aus einem Widerstand R1 und einer Diode D1 geschaltet, jedoch wird der Widerstand R2 des Entladestromkreises so bemessen, daß der Pegel an dem Rücksetzeingang R unterhälb des Schwellenwerts gehalten wird. Damit nimmt das Zeitschaltglied den Ruhezustand ein, bei dem es keine Ausgangs-Alarmsignal mehr abgibt, obwohl noch das Eingangs-Alarmsignal anliegt. Wenn nun das Eingangs-Alarmsignal entfällt, nimmt der Setzeingang S den hohen Pegel an, durch den zugleich auch über den Transistor T2 der Transistor T3 gesperrt wird, so daß der Entladestromkreis D2, R2, T3, T4 abgeschaltet wird. Durch den hohen Pegel an dem Setzeingang S und an dem mit dem zweiten Eingang des NAND-Glieds N1 verbundenen Setzausgang Q nimmt der zweite Eingang des NAND-Glieds N2 nun den niedrigen Pegel an, durch den der hohe Pegel des Setzausgangs Q aufrechterhalten wird. Nach dem Abschalten des Entladestromkreises wird der Kondensator C1 über die Reihenschaltung aus dem Widerstand R1 und der Diode D1 schnell aufgeladen, so daß nun der Rücksetzeingang R wieder den hohen Pegel erhält und damit der Bereitschaftszustand wieder erreicht ist. Der Widerstandswert des Widerstands R1 wird im Vergleich zu demjenigen des als Entladewiderstand dienenden veränderbaren Widerstands P niedrig gewählt, so daß das Erreichen des Bereitschaftszustands zeitlich in erster Linie durch den Widerstand R1 bestimmt wird. Gegebenenfalls kann zu dem veränderbaren Widerstand P eine zur Diode D1 entgegengesetztgepolte Diode in Reihe geschaltet werden, wodurch eine gegenseitige Beeinflussung der Zeitkonstanten für das Laden und das Entladen entfällt.

Die Figur 2 zeigt ferner eine an den Kondensator C1 angeschlossene Diode D3, an die als Anlagenschaltsignal niedriger Pegel angelegt wird, um dadurch unabhängig von dem bestehenden Zustand den Kondensator C1 zu entladen und damit zwangsweise den Ruhezustand des Zeitschaltglieds herbeizuführen. Nach dem Wegfall des Anlagenschaltsignals nimmt das Zeitschaltglied erst dann wieder den Bereitschaftszustand ein, wenn die vorangehende Stufe statt eines Alarmsignals niedrigen Pegels ein Signal hohen Pegels abgibt, durch das über den Transistor T2 der Transistor T3 gesperrt wird, so daß der Kondensator C1 über die Reihenschaltung aus dem Widerstand R1 und der Diode D1 aufgeladen wird. Die Dauer des Anlagenschaltsignals wird nach dem jeweiligen Einsatzzweck und für die einzelnen Zeitschaltstufen gesondert je nach der vorgeschalteten Stufe bemessen. Beispielsweise ist aus der Bewegungs-Meldestufe 4 nach deren Einschalten ein beständiges Ausgangssignal erst nach etwa einer halben Minute zu erwarten, so daß das dieser Meldestufe nachgeschaltete Zeitschaltglied 25-2 zweckdienlich nach dem Einschalten ein Anlagenschaltsignal für eine halbe Minute erhält. Wenn ein durch die Alarmanlage 1 oder bestimmte Stufen derselben gesicherter Raum betreten oder verlassen werden soll, ohne daß der Scharfstellzustand der ganzen Anlage unterbrochen werden soll, wird an die betreffenden Zeitschaltglieder ein Anlagenschaltsignal mit der für das Betreten oder Verlassen erforderlichen Dauer angelegt. Dadurch wird erreicht, daß die entstehende Blindzeit der betreffenden Meldestufen auf ein Mindestmaß herabgesetzt wird und alle anderen Meldestufen ohne Unterbrechung ihre Alarmmeldungen abgeben können.

Die Figur 3 zeigt schematisch ein Beispiel für eine Öffnungs-Meldestufe mit Meldern M1 bis M3, die zugfeich auch mit durchgeschleiften Anschlußprüfkontakten versehen sind. Die Meldestufe ist mit NAND-Gliedern N3 und N4, einem Widerstandsnetzwerk R5 bis R10 und einem Verzögerungsglied C2 und R9 aufgebaut. Einzelheiten der Dimensionierung werden hier nicht erläutert, da es in Verbindung mit dem Zeitschaltglied 25 lediglich von Bedeutung ist, daß im Normalzustand an dem Ausgang des NAND-Glied N4 niedrige Pegel und damit am Kollektor des Transistors T5 hohe Pegel anliegt, während im Alarmfall durch hohen Pegel am Ausgang des NAND-Glieds N4 der Transistor T5 gesperrt wird und die Meldestufe am Ausgang niedrigen Pegel zeigt.

Die Figur 1 zeigt die Alarmanlage 1 nur schematisch, so daß viele Einzelheiten der Ausgestaltung in der Darstellung weggelassen sind. Beispielsweise kann die Fernbedienungseinheit 23 zusammen mit der Empfangs/Sendeschaltung 21 zugleich auch zum Bedienen irgendeiner anderen Hausanlage wie einer Klimaanlage, Heizanlage oder dergleichen benutzt werden. Ferner sind auch die Ausgabe-Anzeigeeinheiten nur schematisch dargestellt. Beispielsweise ist es bei der Alarmanlage 1 möglich, die jeweiligen Schaltzustände aller Stufen und Zeitschaltglieder an einem Leuchtdiodenfeld anzuzeigen oder auch derartige Anzeigen zusammen mit Zeitangaben, Angaben über einen Meldeort oder dergleichen über eine geeignete Schnittstelle einem Heimcomputer zuzuführen oder an einem Heimfernsehgerät sichtbar zu machen. In allen diesen Fällen ermöglichen es die in der Alarmanlage 1 verwendeten Zeitschaltglieder 25, genau definierte Alarmsignale zu verarbeiten, die den jeweiligen Verwendungszwecken angepaßt sind. Eventuell auftretende Störungen werden dabei sowohl zeitlich gesehen als auch hinsichtlich ihren Auswirkungen auf andere Anlagenteile eingeschränkt, so daß die Bereitschafts-Zuverlässigkeit der gesamten Anlage verbessert wird.

Es wird eine Alarmanlage mit mindestens einem Signalweg für Alarmsignale angegeben, der zumindest über eine Meldestufe, eine Auswertestufe und eine Alarmgeber- /Alarmspeicher-stufe führt, und in den mindestens ein Zeitschaltglied geschaltet ist, das aus einem Bereitschaftszustand durch ein Eingangs-Alarmsignal unverzögert in einen Alarmzustand schaltbar ist, bei dem ein Ausgangs-Alarmsignal abgegeben wird, aus dem Alarmzustand durch das Ausgangs-Alarmsignal verzögert in einen Ruhezustand schaltbar ist, bei dem kein Ausgangs-Alarmsignal abgegeben wird, und aus dem Ruhezustand durch Entfall des Eingangssignals in den Bereitschaftszustand schaltbar ist, bei dem kein Ausgangs-Alarmsignal abgegeben wird.

## Patentansprüche

1. Alarmanlage mit mehreren Meldestufen (2,4, 6, 8), die jeweils über eine Sperrstufe (25-1 bis 25-4) an eine gemeinsame Auswertestufe (10) angeschlossen sind, die auf das Meldesignal einer Meldestufe hin über mindestens eine Alarmstufe einen zeitlich begrenzten Alarm auslöst, wobei jede Sperrstufe die Dauer des betreffenden Meldesignals zeitlich begrenzt und mittels eines Flip-Flops (N1, N2), an dessen Setzeingang das Meldesignal anliegt, die erneute Abgabe eines Meldesignals erst nach Wegfall des betreffenden Meldesignals ermöglicnt, dadurch gekennzeichnet, daß der Ausgang des Flip-Flops (N1, N2) jeder Sperrstufe (Fig.2) an den Eingang der Auswertestufe, den ersten Eingang einer UND-Schaltung (D2, R2, T3, T4) sowie über ein Zeitglied (P, C1) an den Rücksetzeingang des Flip-Flops angeschlossen ist, daß an dem zweiten Eingang der UND-Schaltung das invertierte Meldesignal anliegt und daß der Ausgang der UND-Schaltung an den Rücksetzeingang des Flip-Flops angeschlossen ist.

2. Alarmanlage nach Anspruch 1, dadurch gekennzeichnet, daß die Rücksetzeingänge der Flip-Flops der Sperrstufen an eine externe Schaltung (26) angeschlossen sind, mit der jede Meldestufe individuell sperrbar ist und/oder nach dem Einschalten der Alarmanlage sämtliche Meldestufen kurzzeitig gesperrt werden.

3. Alarmanlage nach Anspruch 1 oder 2, dadurch gekennzeichnet, daß das Flip-Flop ein aus NAND-Gliedern (N1, N2) gebildetes RS-Flip-Flop ist.

4. Alarmanlage nach einem der vorangehenden Ansprüche, dadurch gekennzeichnet, daß das Zeitglied (P, C1) durch einen zwischen Masse und und den Rücksetzeingang geschalteten Kondensator (C1) und einen zwischen den Rücksetzeingang und den Ausgang geschalteten Entladewiderstand (P) gebildet ist, dem zum schnellen Entladen des Kondensators eine Reihenschaltung aus einem Widerstand (R1) und einer Diode (D1) parallel geschaltet ist.

5. Alarmanlage nach Anspruch 4, dadurch gekennzeichnet, daß der Entladewiderstand zum Einstellen der Verzögerungszeit ein veränderbarer Widerstand (P) ist.

6. Alarmanlage nach einem der vorangehenden Ansprüche, dadurch gekennzeichnet, daß die UND-Schaltung aus der Reihenschaltung zweier Transistoren (T3, T4) gebildet ist, deren Basen die beiden Eingänge der UND-Schaltung sind.

## Claims

1. An alarm system comprising several signal stages (2,4, 6, 8) connected up via a blocking stage (25-1 to 25-4) each to a joint evaluation stage (10) which triggers an alarm limited in time in response to the signal of one of said signal stages via at least one alarm stage, said blocking stage limiting the duration of the signal involved and permitting a new signal via a flip-flop (N1, N2), into the set input of which said signal is fed, only after said signal involved has been eliminated, characterized in that the output of said flip-flop (N1, N2) of each blocking stage (fig. 2) is connected up to the input of said evaluation stage, the first input of an AND circuit (D2, R2, T3, T4) and to the reset input of said flip-flop via a timing element (P, C1), in that the inverted signal is fed into the second input of said AND circuit and in that the output of said AND circuit is fed into said reset input of said flip-flop.

2. An alarm system according to claim 1, characterized in that said reset inputs of said flip-flops of said blocking stages are connected up to an external circuit (26) via which each signal stage can be blocked individually and/or via which all signal stages are blocked for a brief period of time after said alarm system has been switched on.

3. An alarm system according to claim 1 or 2 characterized in that said flip-flop is an RS flip-flop consisting of NAND elements (N1, N2).

4. An alarm system according to any one of the preceding claims characterized in that said timing element (P, C1) consists of a capacitor (C1) inserted between mass and said reset input and a discharge resistor (P) inserted between said reset input and said output, a series circuit comprising a resistor (R1) and a diode (D1) being connected in parallel to said discharge resistor for discharging said capacitor quickly.

5. An alarm system according to claim 4, characterized in that said discharge resistor is a variable resistor (P) for adjusting the time lag.

6. An alarm system according to any one of the preceding claims, characterized in that said AND circuit is formed by two transistors (T3, T4) connected in series the bases of which are the two inputs of the AND circuit.

## Revendications

1. Installation d'alarme comportant plusieurs étages de signalisation (2, 4, 6, 8), chacun étant relié par un étage de verrouillage (25-1 à 25-4) à un étage d'évaluation commun (10), qui déclenche, par l'intermédiaire d'au moins un étage d'alarme, une alarme limitée dans le temps en réponse au signal de signalisation reçu d'un étage de signalisation, chaque étage de verrouillage limitant la durée du signal de signalisation concerné et permettant, au moyen d'une bascule bistable (N1, N2) à l'entrée d'initialisation de laquelle est présent le signal de signalisation, la délivrance d'un nouveau signal de signalisation seulement après disparition du signal de signalisation concerné, caractérisée en ce que la sortie de la bascule bistable (N1, N2) de chaque étage de verrouillage (Fig. 2) est reliée à l'entrée de l'étage d'évaluation, à la première entrée d'un circuit ET (D2, R2, T3, T4) ainsi qu'à l'entrée de réinitialisation de la bascule par un élément à constante de temps (P, C1), en ce que le signal de signalisation inversé est présent à la deuxième entrée du circuit ET et que la sortie du circuit ET est relié à l'entrée de réinitialisation de la bascule.

2. Installation d'alarme selon la revendication 1, caractérisée en ce que les entrées de réinitialisation de la bascule des étages de verrouillage sont reliées à un circuit externe (26), avec lequel chaque étage de signalisation peut être verrouillé individuellement et/ou après le déclenchement de l'installation d'alarme l'ensemble des étages de signalisation sont brièvement verrouillés.

3. Installation d'alarme selon la revendication 1 ou 2, caractérisée en ce que la bascule bistable est une bascule RS constituée d'éléments NON-ET (N1, N2).

4. Installation d'alarme selon l'une des revendications precédentes, caractérisée en ce que l'élément à constante de temps (P, C1) est formé par un condensateur (C1) monté entre la masse et l'entrée de réinitialisation et par une resistance de décharge (P) montée entre l'entrée de réinitialisation et la sortie et à laquelle, pour décharger rapidement le condensateur, est rélie en parallèle un montage serie constitue par une résistance (R1) et une diode (D1).

5. Installation d'alarme selon la revendication 4, caractérisée en ce que la résistance de décharge est une resistance variable (P) pour regler la temporisation.

6. Installation d'alarme selon l'une des revendications précédentes, caractérisée en ce que le circuit ET est constitue par le montage en série de deux transistors (T3, T4) dont les bases forment les deux entrées du circuit ET.
